# EUROPÄISCHE PATENTSCHRIFT

(11) **EP 0 703 160 B1**
(45) Veröffentlichungstag und Bekanntmachung des Hinweises auf die Patenterteilung: **16.06.1999**
(21) Anmeldenummer: 95114843.6
(22) Anmeldetag: 21.09.1995
(51) Int. Cl.: B65D 85/10

(54) **Klappschachtel für Zigaretten oder dergleichen**
Hinged-lid carton for cigarettes or the like
Boîte à couvercle articulé pour cigarettes ou similaire

(30) Priorität: 26.09.1994 DE 4434220
(43) Veröffentlichungstag der Anmeldung: 27.03.1996
(73) Patentinhaber: Focke & Co. (GmbH & Co.), 27283 Verden (DE)
(72) Erfinder: Focke, Heinz, D-27283 Verden (DE); Gosebruch, Harald, Dr., D-27283 Verden (DE)
(74) Vertreter: Bolte, Erich, Dipl.-Ing.

(56) Entgegenhaltungen:
- BE-A- 560 403
- FR-A- 1 538 536
- GB-A- 507 998
- GB-A- 1 143 230
- GB-A- 1 248 131
- NL-A- 7 711 856
- US-A- 3 173 600

## Beschreibung

Die Erfindung betrifft eine Klappschachtel aus dünnem Karton des Typs Hinge-Lid-Packung für Zigaretten, mit einem Schachtelteil aus Schachtel-Vorderwand, Schachtel-Rückwand, Schachtel-Seitenwänden und Bodenwand sowie mit einem Deckel aus Deckel-Vorderwand, Deckel-Rückwand und Deckel-Seitenwänden, wobei der Deckel im Bereich der Deckel-Rückwand über eine quergerichtete Scharnierlinie mit der Schachtel-Rückwand schwenkbar verbunden ist, mit folgenden Merkmalen:
a) die Scharnierlinie ist durch eine Z-Faltung im Bereich der Deckel-Rückwand und Schachtel-Rückwand nach unten, nämlich in Richtung zur Bodenwand, in einen tieferen Bereich der Schachtel-Rückwand versetzt,
b) die Schachtel-Rückwand und die Deckel-Rückwand sind durch einen Faltschenkel der Z-Faltung miteinander verbunden,
c) der Faltschenkel ist im Bereich der Schachtel-Rückwand durch eine Faltkante und im Bereich der Deckel-Rückwand durch die Scharnierlinie begrenzt,
d) der Faltschenkel erstreckt sich über die volle Breite der Schachtel-Rückwand und der Deckel-Rückwand,
e) die Scharnierlinie des Deckels ist im Bereich einer unteren, außenliegenden Faltkante der Z-Faltung gebildet,
f) in Schließstellung überdeckt der Deckel mit der Deckel-Vorderwand sowie den Deckel-Seitenwänden außen einen oberen Bereich von Schachtel-Vorderwand und Schachtel-Seitenwänden.

Weiterhin betrifft die Erfindung einen Zuschnitt für die Herstellung von Klappschachteln mit den vorstehenden Merkmalen.

Klappschachteln sind weltweit als Verpackungstyp für Zigaretten verbreitet. Der standardmäßige Aufbau einer Klappschachtel oder Hinge-Lid-Packung sieht so aus, daß Schachtelteil und Deckel im Bereich von Schachtel-Rückwand und Deckel-Rückwand durch eine quergerichtete Scharnierlinie klappbar miteinander verbunden sind. Im Schachtelteil ist ein aus diesem herausragender Kragen angeordnet, der sich im Bereich der Schachtel-Vorderwand und der Schachtel-Seitenwände erstreckt. Der aus dem Schachtelteil herausragende Bereich des Kragens wird in Schließstellung von Deckel-Vorderwand und Deckel-Seitenwänden umfaßt.

Der Materialaufwand für Klappschachteln in dieser Ausführung ist beträchtlich, insbesondere durch den aus einem gesonderten Zuschnitt gefertigten Kragen. Dessen Anbringung verursacht auch zusätzlichen verpackungstechnischen Aufwand bei der Fertigung der Klappschachteln.

Aus der BE-560 403 ist eine Klappschachtel gemäß dem Oberbegriff des Anspruchs 1 bekannt, bei der im Bereich des Übergangs zwischen Deckel-Rückwand und Schachtel-Rückwand zur Bildung einer Z-Faltung ein zusätzlicher Materialstreifen vorgesehen ist. Ein sauberer Halt des Deckels auf dem Schachtelteil bzw. eine genau definierte Position des Deckels ist damit aber nicht gesichert. Es wird so lediglich eine zusätzliche Scharnierlinie gebildet.

In der GB 507 998 (entsprechend dem Oberbegriff des Anspruchs 5) ist ein Zuschnitt für eine Klappschachtel mit in Längsrichtung aneinander anschließenden Wandungen gezeigt, der einen zusätzlichen Materialstreifen zwischen Rückwand und Deckel-Rückwand aufweist. Der Materialstreifen dient einer höheren Flexibilität des Deckels im geöffneten Zustand. Durch den Materialstreifen ist der Deckel in einen größeren Abstand von der Packungsöffnung bzw. von dem vorgesehenen Kragen bewegbar. Dieselbe Schrift zeigt in einer anderen Ausführungsform eine Klappschachtel mit verlängerten schmalen Seitenwänden. Diese werden in Schließstellung vom Deckel überlappt. Ein Kragen ist nicht vorgesehen, ebenso kein zusätzlicher Materialstreifen im Bereich der Rückwand.

Der Erfindung liegt die Aufgabe zugrunde, eine Klappschachtel und Zuschnitt mit verbesserten Eigenschaften und geringerem Material- sowie Fertigungsaufwand vorzuschlagen.

Zur Lösung dieser Aufgabe ist die erfindungsgemäße Klappschachtel dadurch gekennzeichnet, daß der Faltschenkel außen an der Schachtel-Rückwand anliegt und mit dieser dauerhaft verbunden ist und zwar durch Klebung oder dergleichen. Der erfindungsgemäße Zuschnitt ist durch die kennzeichnenden Merkmale des Anspruchs 5 gekennzeichnet.

Durch die erfindungsgemäße Gestaltung der Klappschachtel ist es möglich, auf den Einsatz eines Kragens zu verzichten. Die erforderliche Überlappung des Deckels in Schließstellung wird dadurch gewährleistet, daß Deckel-Vorderwand und Deckel-Seitenwände mit einem unteren Teil- bzw. Randbereich Schachtel-Vorderwand und Schachtel-Seitenwände in deren oberen Randbereichen überlappen. Dadurch wird eine wirksame Schließstellung gewährleistet. Das Öffnen der Klappschachtel ist erleichtert, da der Deckel im Bereich von Deckel-Vorderwand und Deckel-Seitenlappen auf den korrespondierenden Wandungen des Schachtelteils aufliegt und dadurch besser erfaßt werden kann.

Die Klappschachtel wird komplett aus einem einstückigen Zuschnitt gefertigt, bei dem als zusätzliche Maßnahme Stanzschnitte im Bereich der Schachtel-Rückwand und/oder der Deckel-Rückwand anzubringen sind, um die Faltbereiche, insbesondere für eine Z-Faltung, freizulegen.

Die erfindungsgemäß ausgebildete Klappschachtel kann durch eine Außenumhüllung aus Zellglas oder Polyfolie umgeben sein. Die Klappschachtel ist aber auch besonders gut geeignet für neuerdings angebotene Zigarettenpackungen ohne Außenumhüllung.

Weitere Merkmale der Erfindung betreffen die Ausbildung der (Z-)Faltung im Bereich der Rückseite der Klappschachtel sowie die Gestaltung von Randkanten des Deckels und der Klappschachtel.

Ausführungsbeispiele der erfindungsgemäßen Klappschachtel werden nachfolgend anhand von Ausführungsbeispielen näher erläutert. Es zeigt:
- Fig. 1: eine geöffnete Klappschachtel in perspektivischer Darstellung,
- Fig. 2: einen Vertikalschnitt durch die geschlossene Klappschachtel gemäß Fig. 1,
- Fig. 3: einen Abschnitt einer Materialbahn mit einem Zuschnitt für eine Klappschachtel gemäß Fig. 1 und 2,
- Fig. 4: eine andere Ausführungsform einer Klappschachtel in einer Darstellung analog Fig. 1,
- Fig. 5: einen Vertikalschnitt durch die Klappschachtel gemäß Fig. 4 in Schließstellung,
- Fig. 6: einen Abschnitt einer Materialbahn mit einem Zuschnitt für eine Klappschachtel gemäß Fig. 4 und 5.

Die in den Zeichnungen dargestellten Ausführungsbeispiele von Klappschachteln bestehen aus einem Schachtelteil 10 und einem Deckel 11. Der Schachtelteil 10 bildet eine Schachtel-Vorderwand 12, gegenüberliegend eine Schachtel-Rückwand 13, schmale, aufrechte Schachtel-Seitenwände 14, 15 und eine Bodenwand 16.

Der Deckel 11 ist analog ausgebildet. Er besteht aus einer Deckel-Vorderwand 17, einer gegenüberliegenden Deckel-Rückwand 18, Deckel-Seitenwände 19, 20 in Verlängerung der Schachtel-Seitenwände 14, 15 (bei geschlossener Klappschachtel) und aus einer Stirnwand 21 gegenüberliegend zur Bodenwand 16. Die Schachtel-Seitenwände 14, 15 bestehen aus einander überdeckenden und durch Klebung miteinander verbundenen Schachtel-Seitenlappen 22, 23. Analog sind die Deckel-Seitenwände 19, 20 aus miteinander verklebten Deckel-Seitenlappen 24, 25 gebildet.

Schachtelteil 10 und Deckel 11 sind im Bereich von Schachtel-Rückwand 13 und Deckel-Rückwand 18 über ein quer verlaufendes Gelenk bzw. eine durch Prägung des Materials gebildete Scharnierlinie 26 schwenkbar miteinander verbunden. Die Scharnierlinie 26 erstreckt sich über die volle Breite der Schachtel-Rückwand 13 und Deckel-Rückwand 18. Die Abmessungen von Schachtelteil 10 und Deckel 11 sind so gewählt, daß der Packungsinhalt, nämlich eine von einer Innenumhüllung umgebene Zigaretten-Gruppe - Zigaretten-Block 27 - im Schachtelteil 10 sitzt und aus diesem mit einem oberen Endbereich herausragt. Dieser ist in Schließstellung der Klappschachtel vom Deckel 11 umschlossen.

Der Deckel 11 ist so angeordnet und bemessen, daß in Schließstellung der Klappschachtel ein oberer Endbereich des Schachtelteils 10 vom Deckel 11, nämlich von Deckel-Vorderwand 12, Deckel-Rückwand 13 und Deckel-Seitenwänden 14, 15 umfaßt ist. Die Proportionen sind so gewählt, daß ein zwängungsfreies Öffnen und Schließen des Deckels möglich sind. Der Deckel 11 ist zu diesem Zweck im Verhältnis zu herkömmlichen Klappschachteln tiefer gesetzt, so daß Schließkanten von Schachtelteil 10 und Deckel 11 nicht - wie sonst üblich - in Schließstellung aneinanderstoßen.

Um die geschilderte Relativstellung des Deckels 11 zu ermöglichen, ist die Scharnierlinie 26 nach unten, also in Richtung zur Bodenwand 16, versetzt. Diese Relativstellung wird durch eine Faltung im rückseitigen Bereich der Klappschachtel ermöglicht. Es handelt sich bei dem vorliegenden Ausführungsbeispiel um eine Z-förmige Faltung, also eine Z-Faltung 28. Diese wird im Bereich von Schachtel-Rückwand 13 und Deckel-Rückwand 18 gebildet. Die Scharnierlinie 26 ist durch einen Faltschenkel 29 nach unten versetzt, wodurch die Relativstellung des gesamten Deckels 11 entsprechend verändert ist. Der Faltschenkel 29 ist demnach unten durch Scharnierlinie 26 und oben durch eine Faltkante 30 begrenzt. In diesem Bereich schließt der Faltschenkel 29 an die Schachtel-Rückwand 13 an. Der Faltschenkel 29 ist dauerhaft mit der Schachtel-Rückwand 13 verbunden, insbesondere durch Klebung 43. Beim Öffnen und Schließen des Deckels 11 bleibt so der Faltschenkel 29 in fester Anlage an der Schachtel-Rückwand 13.

Bei dieser Ausführung einer Klappschachtel ist ein sonst üblicher Kragen entbehrlich. Der Schachtelteil 10 ist so gestaltet, daß die aufrechten Wände eine größere Höhe aufweisen als üblicherweise. Die Schachtel-Rückwand 13 erstreckt sich nahezu bis zum oberen Ende des Zigaretten-Blocks 27. Obere Schließkanten, nämlich eine quergerichtete Schachtel-Vorderkante 31 und zur Schachtel-Rückwand 13 schräg ansteigende Schachtel-Seitenkanten 32 verlaufen mit geringem Abstand von der oberen Begrenzung des Zigaretten-Blocks 27. Die Wandungen des Deckels 11 sind etwas größer bzw. breiter ausgebildet als bei herkömmlicher Klappschachtel, so daß sie den oberen Bereich des Schachtelteils 10 umfassen können. Eine Deckel-Vorderkante 33 verläuft in Schließstellung parallel zur Schachtel-Vorderkante 31, jedoch nach unten versetzt. Deckel-Seitenkanten 34 verlaufen ebenfalls schräg, und zwar in Schließstellung parallel zu den Schachtel-Seitenkanten 32.

Ein Zuschnitt 35 für eine derartige Klappschachtel ist einstückig ausgebildet und kann, wie in Fig. 3 und in Fig. 6 gezeigt, aus einer fortlaufenden Materialbahn gefertigt werden durch entsprechende quergerichtete Trennschnitte. Der Zuschnitt 35 ist ein langgestrecktes Gebilde, bei dem Schachtel-Vorderwand 12, Bodenwand 16, Schachtel-Rückwand 13, Deckel-Rückwand 18, Stirnwand 21 und Schachtel-Vorderwand 17 aufeinanderfolgend durch quergerichtete Faltlinien gegeneinander abgegrenzt sind.

Zwischen Schachtel-Rückwand 13 und Deckel-Rückwand 18 ist ein Materialstreifen 39 gebildet, der dem Faltschenkel 29 der Z-Faltung 28 entspricht. Der Materialstreifen 39 ist seitlich durch Trennschnitte begrenzt, nämlich durch Trennschenkel 37. Diese verlaufen im Bereich von längsgerichteten Faltlinien 38, die die Schachtel-Rückwand 13 von anschließenden Schachtel-Seitenlappen 22 abgrenzt. Eine schräggerichtete Trennlinie zur Bildung der Schachtel-Seitenkanten 32 einerseits und der Deckel-Seitenkanten 34 andererseits ist hier als fortgesetzte Stanzlinie der Trennschenkel 37 ausgebildet.

In Längsrichtung des Zuschnitts 35 verlaufende Faltlinien 44 und 45 im Bereich des Deckels 11 sind nach außen versetzt zu den korrespondierenden Faltlinien 38 angeordnet. Gleiches gilt für Stanzlinien 46, 47. Die Faltlinien 44, 45 dienen zur seitlichen Begrenzung der Deckel-Vorderwand 17 und der Deckel-Rückwand 18. Die in Verlängerung der Faltlinien 44, 45 verlaufenden Stanzlinien 46, 47 begrenzen die Stirnwand 21. Faltlinien 44, 45 und Stanzlinien 46, 47 haben einen größeren Abstand voneinander als die Faltlinien 38 voneinander. Dadurch sind die Wandungen des Deckels 11 mit größerer Breite ausgebildet als die korrespondierenden Wandungen des Schachtelteils 10. Der Deckel 11 kann dadurch zwängungsfrei den Schachtelteil 10 bei geschlossener Klappschachtel allseitig im oberen Bereich umfassen (Fig. 2 und Fig. 5).

Bei der Klappschachtel gemäß Fig. 1 bis 3 ist die Deckel-Vorderwand 17 einlagig gestaltet. Beim Ausführungsbeispiel gemäß Fig. 5 bis 6 weist die Deckel-Vorderwand 17 an ihrer Innenseite eine Verstärkung auf, nämlich einen Deckel-Innenlappen 40. Dieser ist mit der Deckel-Vorderwand 17 einstückig verbunden und gegen deren Innenseite gefaltet sowie dort durch Klebung fixiert.

Der Deckel-Innenlappen 40 ist Teil des einstückigen Zuschnitts 35, und zwar Teil der Schachtel-Vorderwand 12 eines benachbarten Zuschnitts. Die Schachtel-Vorderwand 12 erhält dadurch im mittleren Bereich eine Vertiefung 41, die die Entnahme der Zigaretten aus der Klappschachtel erleichtert.

Um eine ausreichende Überdeckung auch im Bereich von Deckel-Vorderwand 17 und Schachtel-Vorderwand 12 trotz der Ausnehmung 41 zu gewährleisten, ist bei diesem Ausführungsbeispiel die Deckel-Vorderwand 17 tiefer nach unten gezogen. Dies wird dadurch erreicht, daß die Schachtel-Seitenkanten 32 einerseits und die Deckel-Seitenkanten 34 andererseits nicht parallel verlaufen, sondern in Richtung zur Schachtel-Vorderseite divergierend. Dadurch ergibt sich eine größere Konstruktionshöhe der Deckel-Vorderwand 17 und entsprechend eine größere Überlappung. Bei dem Beispiel hat die Schachtel-Seitenkante 32 eine Neigung von 15° und die Deckel-Seitenkante 34 von 30°.

Der Zuschnitt 35 ist auch bei diesem Ausführungsbeispiel aus einer fortlaufenden Materialbahn herstellbar (Fig. 6). In Abweichung vom Ausführungsbeispiel gemäß Fig. 3 verlaufen Stanzungen zur Begrenzung des Zuschnitts 35 an den Enden im Bereich von Deckel-Seitenlappen 24 einerseits und Schachtel-Seitenlappen 23 andererseits unter einem spitzen Winkel zueinander. Es entsteht ein dreieckförmiges Stanzstück 42 beim Abtrennen der Zuschnitte von der Materialbahn.

## Patentansprüche

1. Klappschachtel aus dünnem Karton des Typs Hinge-Lid-Packung für Zigaretten, mit einem Schachtelteil (10) aus Schachtel-Vorderwand (12), Schachtel-Rückwand (13), Schachtel-Seitenwänden (14, 15) und Bodenwand (16) sowie mit einem Deckel (11) aus Deckel-Vorderwand (17), Deckel-Rückwand (18) und Deckel-Seitenwänden (19, 20), wobei der Deckel (18) im Bereich der Deckel-Rückwand (18) über eine quergerichtete Scharnierlinie (26) mit der Schachtel-Rückwand (13) schwenkbar verbunden ist, mit folgenden Merkmalen:
a) die Scharnierlinie (26) ist durch eine Z-Faltung (28) im Bereich der Deckel-Rückwand (18) und Schachtel-Rückwand (13) nach unten, nämlich in Richtung zur Bodenwand (16), in einen tieferen Bereich der Schachtel-Rückwand (13) versetzt,
b) die Schachtel-Rückwand (13) und die Deckel-Rückwand (18) sind durch einen Faltschenkel (29) der Z-Faltung (28) miteinander verbunden,
c) der Faltschenkel (29) ist im Bereich der Schachtel-Rückwand (13) durch eine Faltkante (30) und im Bereich der Deckel-Rückwand (18) durch die Scharnierlinie (26) begrenzt,
d) der Faltschenkel (29) erstreckt sich über die volle Breite der Schachtel-Rückwand (13) und der Deckel-Rückwand (18) und liegt außen an der Schachtel-Rückwand (18) an,
e) die Scharnierlinie (26) des Deckels (11) ist im Bereich einer unteren, außenliegenden Faltkante der Z-Faltung (28) gebildet,
f) in Schließstellung überdeckt der Deckel (11) mit der Deckel-Vorderwand (17) sowie den Deckel-Seitenwänden (19, 20) außen einen oberen Bereich von Schachtel-Vorderwand (12) und Schachtel-Seitenwänden (14, 15),
**gekennzeichnet durch** folgende Merkmale:
g) der Faltschenkel (29) liegt außen an der Schachtel-Rückwand (18) an und ist dauerhaft mit dieser verbunden und zwar durch Klebung oder dergleichen.

2. Klappschachtel nach Anspruch 1, **dadurch gekennzeichnet**, daß im Bereich des Faltschenkels (29) der Z-Faltung (28), seitliche Trennschenkel (37) angeordnet sind, durch die der Faltschenkel (29) von der Schachtel-Rückwand (13) abgetrennt ist, und daß die Trennschenkel (37) im Bereich aufrechter, rückseitiger Schachtelkanten verlaufen, nämlich entlang von Faltlinien (38).

3. Klappschachtel nach Anspruch 2, **dadurch gekennzeichnet**, daß die Schachtel-Seitenwände (14, 15) sowie entsprechend die Deckel-Seitenwände (19, 20) schräggerichtete Schachtel-Seitenkanten (32) sowie Deckel-Seitenkanten (34) aufweisen, wobei die Deckel-Seitenkanten (34) eine stärkere Neigung zur Deckel-Vorderwand (17) aufweisen als die Schachtel-Seitenkanten (32), derart, daß sich im Bereich der Schachtel-Vorderwand (12) und Deckel-Vorderwand (17) eine vergrößerte Überlappung ergibt.

4. Klappschachtel nach Anspruch 2, **dadurch gekennzeichnet**, daß an der Innenseite der Deckel-Vorderwand (17) ein mit dieser verbundener Deckel-Innenlappen (40) angeordnet ist und daß die Schachtel-Vorderwand (12) eine der Gestalt und Größe des Deckel-Innenlappens (40) entsprechende Ausnehmung (41) aufweist.

5. Zuschnitt für die Herstellung von Klappschachteln aus dünnem Karton des Typs Hinge-Lid-Packung für Zigaretten, wobei durch längs- und quergerichtete Faltlinien Faltlappen begrenzt sind zur Bildung eines Schachtelteils (10) aus Schachtel-Vorderwand (12), Schachtel-Rückwand (13), Schachtel-Seitenwänden (14, 15) und Bodenwand (16) sowie eines Deckels (11) aus Deckel-Vorderwand (17), Deckel-Rückwand (18) und Deckel-Seitenwänden (19, 20), wobei der Deckel (11) im Bereich der Deckel-Rückwand (18) über eine quergerichtete Scharnierlinie (26) mit der Schachtel-Rückwand (13) schwenkbar verbunden ist, mit folgenden Merkmalen:
a) Zuschnittbereiche zur Bildung von Schachtel-Vorderwand (12), Bodenwand (16), Schachtel-Rückwand (13), Deckel-Rückwand (18), Stirnwand (21) und Deckel-Vorderwand (17) sind in Längsrichtung aufeinanderfolgend gebildet und durch quergerichtete Faltlinien voneinander abgegrenzt,
b) zwischen der Schachtel-Rückwand (13) und der Deckel-Rückwand (18) ist ein quergerichteter Materialstreifen (39) angeordnet,
c) der Materialstreifen (39) ist im Bereich der Schachtel-Rückwand (13) durch eine Faltkante (30) und im Bereich der Deckel-Rückwand (18) durch die Scharnierlinie (26) begrenzt,
d) der Materialstreifen (39) ist durch seitliche Stanzungen, nämlich Trennschenkel (37), von benachbarten Bereichen des Zuschnitts abgetrennt,
**gekennzeichnet durch** folgende Merkmale:
e) der Materialstreifen (39) dient der Bildung einer bei der Klappschachtel rückseitigen Z-Faltung (28) bei geschlossenem Deckel bzw. einem Tiefersetzen des Deckels (11) relativ zum Schachtelteil (10) in Schließstellung,
f) in Längsrichtung des Zuschnitts verlaufende Faltlinien (38) zur Begrenzung der Schachtel-Rückwand (13) sowie der Schachtel-Vorderwand (12) weisen einen geringeren Abstand voneinander auf als korrespondierende Faltlinien (44, 45) sowie Stanzlinien (46, 47) im Bereich des Deckels (11), derart, daß ein gefalteter Deckel (11) größere Innenabmessungen in beiden Querrichtungen aufweist als der Schachtelteil (10).

6. Zuschnitt nach Anspruch 5, **dadurch gekennzeichnet**, daß dieser von einer fortlaufenden Materialbahn abtrennbar ist, wobei Schachtel-Seitenkanten (32) und Deckel-Seitenkanten (34) unter einem Winkel zueinander verlaufen, derart, daß ein Stanzstück (42) freigesetzt wird.

## Claims

1. Hinge-lid box of thin cardboard of the hinge-lid-pack type for cigarettes, having a box part (10) comprising box front wall (12), box rear wall (13), box side walls (14, 15) and base wall (16), and having a lid (11) comprising lid front wall (17), lid rear wall (18) and lid side walls (19, 20), the lid (11) being connected pivotably to the box rear wall (13) in the region of the lid rear wall (18) via a transversely directed hinge line (26), having the following features:
a) by virtue of a Z-fold (28) in the region of the lid rear wall (18) and box rear wall (13), the hinge line (26) is offset downwards, namely in the direction of the base wall (16), into a lower region of the box rear wall (13),
b) the box rear wall (13) and the lid rear wall (18) are connected to one another by a folding leg (29) of the Z-fold (28),
c) the folding leg (29) is bounded, in the region of the box rear wall (13), by a folding edge (30) and, in the region of the lid rear wall (18), by the hinge line (26),
d) the folding leg (29) extends over the entire width of the box rear wall (13) and of the lid rear wall (18) and rests against the outside of the box rear wall (13),
e) the hinge line (26) of the lid (11) is formed in the region of a bottom, outer folding edge of the Z-fold (28),
f) in the closed position, the lid (11), with the lid front wall (17) and the lid side walls (19, 20), covers over the outside of an upper region of box front wall (12) and box side walls (14, 15),
characterized by the following features:
g) the folding leg (29) rests against the outside of the box rear wall (13) and is permanently connected to said box rear wall, to be precise by adhesive bonding or the like.

2. Hinge-lid box according to Claim 1, characterized in that arranged in the region of the folding leg (29) of the Z-fold (28) are lateral separating legs (37), by means of which the folding leg (29) is separated off from the box rear wall (13), and in that the separating legs (37) run in the region of upright, rear box edges, namely along folding lines (38).

3. Hinge-lid box according to Claim 2, characterized in that the box side walls (14, 15) and, correspondingly, the lid side walls (19, 20) exhibit obliquely directed box side edges (32) and lid side edges (34), the lid side edges (34) exhibiting a steeper inclination towards the lid front wall (17) than the box side edges (32), such that increased overlapping is achieved in the region of the box front wall (12) and lid front wall (17).

4. Hinge-lid box according to Claim 2, characterized in that arranged on the inner side of the lid front wall (17) is a lid inner tab (40) which is connected to said lid front wall, and in that the box front wall (12) exhibits a clearance (41) which corresponds to the configuration and size of the lid inner tab (40).

5. Blank for producing hinge-lid boxes of thin cardboard of the hinge-lid-pack type for cigarettes, folding tabs being bounded by longitudinally and transversely directed folding lines in order to form a box part (10) comprising box front wall (12), box rear wall (13), box side walls (14, 15) and base wall (16), and a lid (11) comprising lid front wall (17), lid rear wall (18) and lid side walls (19, 20), the lid (11) being connected pivotably to the box rear wall (13) in the region of the lid rear wall (18) via a transversely directed hinge line (26), having the following features:
a) blank regions for forming box front wall (12), base wall (16), box rear wall (13), lid rear wall (18), end wall (21) and lid front wall (17) are formed to follow one after another in the longitudinal direction and are bounded from one another by transversely directed folding lines,
b) a transversely directed material strip (39) is arranged between the box rear wall (13) and the lid rear wall (18),
c) the material strip (39) is bounded, in the region of the box rear wall (13), by a folding edge (30) and, in the region of the lid rear wall (18), by the hinge line (26),
d) the material strip (39) is separated off by lateral punches, namely separating legs (37), from adjacent regions of the blank,
characterized by the following features:
e) the material strip (39) serves for forming a Z-fold (28) on the rear of the hinge-lid box when the lid is closed or for positioning the lid (11) at a lower level relative to the box part (10) in the closed position,
f) folding lines (38), which run in the longitudinal direction of the blank and are intended for bounding the box rear wall (13) and the box front wall (12), are at a smaller distance from one another than corresponding folding lines (44, 45) and punch lines (46, 47) in the region of the lid (11), such that a folded lid (11) exhibits larger inner dimensions in both transverse directions than the box part (10).

6. Blank according to Claim 5, characterized in that said blank can be separated off from a continuous material web, box side edges (32) and lid side edges (34) running at an angle with respect to one another such that a punched piece (42) is detached.

## Revendications

1. Boîte à couvercle basculant en carton mince du type paquet HLP pour cigarettes, comportant une partie boîte (10) constituée d'une paroi avant (12), d'une paroi arrière (13), de parois latérales (14, 15) et d'une paroi de fond (16) et un couvercle (11) constitué d'une paroi avant (17), d'une paroi arrière (18) et de parois latérales (19, 20), le couvercle (11) étant, dans la zone de sa paroi arrière (18), articulé à la paroi arrière (13) de la partie boîte par une ligne charnière dirigée transversalement (26), ayant les caractéristiques suivantes :
a) la ligne charnière (26) est, par un pliage en Z (28) dans la zone de la paroi arrière (18) du couvercle et de la paroi arrière (13) de la partie boîte, déportée vers le bas, c'est-à-dire en direction de la paroi de fond (16), dans une zone plus basse de la paroi arrière (13) de la partie boîte,
b) la paroi arrière (13) de la partie boîte et la paroi arrière (18) du couvercle sont reliées par une branche (29) du pliage en Z (28),
c) la branche de pliage (29) est limitée dans la zone de la paroi arrière (13) de la partie boîte par une arête de pliage (30) et dans la zone de la paroi arrière (18) du couvercle par la ligne charnière (26),
d) la branche de pliage (29) s'étend sur toute la largeur de la paroi arrière (13) de la partie boîte et de la paroi arrière (18) du couvercle et s'appuie extérieurement sur la paroi arrière (13) de la partie boîte,
e) la ligne charnière (26) du couvercle (11) est formée dans la zone d'une arête inférieure extérieure du pliage en Z (28),
f) en position fermée, le couvercle (11) recouvre extérieurement par sa paroi avant (17) et ses parois latérales (19, 20) une partie supérieure de la paroi avant (12) et des parois latérales (14, 15) de la partie boîte,
caractérisée par les caractéristiques suivantes :
g) la branche de pliage (29) s'appuie extérieurement sur la paroi arrière (13) de la partie boîte et est unie durablement à celle-ci par collage ou par un moyen semblable.

2. Boîte à couvercle basculant selon la revendication 1, caractérisée par le fait que, dans la zone de la branche de pliage (29) du pliage en Z (28), sont placées des branches latérales de séparation (37) qui séparent la branche de pliage (29) de la paroi arrière (13) de la partie boîte, et que ces branches de séparation (37) s'étendent dans la zone d'arêtes verticales arrière de la partie boîte, à savoir le long de lignes de pliage (38).

3. Boîte à couvercle basculant selon la revendication 2, caractérisée par le fait que les parois latérales (14, 15) de la partie boîte et, de façon correspondante, les parois latérales (19, 20) du couvercle présentent des côtés latéraux de partie boîte (32) et des côtés latéraux de couvercle (34) obliques, les côtés latéraux de couvercle (34) ayant une plus forte inclinaison par rapport à la paroi avant (17) du couvercle que les côtés latéraux de partie boîte (32), de façon telle qu'il y ait un chevauchement augmenté dans la zone de la paroi avant (12) de la partie boîte et de la paroi avant (17) du couvercle.

4. Boîte à couvercle basculant selon la revendication 2, caractérisée par le fait que, sur le côté intérieur de la paroi avant (17) du couvercle, est placée une patte intérieure de couvercle (40) jointe à celle-ci, et que la paroi avant (12) de la partie boîte présente un évidement (41) correspondant à la forme et à la grandeur de cette patte intérieure de couvercle (40).

5. Flan pour la fabrication de boîtes à couvercle basculant en carton mince du type paquet HLP pour cigarettes, où des lignes de pliage dirigées longitudinalement et transversalement limitent des pattes rabats pour la formation d'une partie boîte (10) constituée d'une paroi avant (12), d'une paroi arrière (13), de parois latérales (14, 15) et d'une paroi de fond (16) et d'un couvercle (11) constitué d'une paroi avant (17), d'une paroi arrière (18) et de parois latérales (19, 20), le couvercle (11) étant, dans la zone de la paroi arrière (18) du couvercle, articulé à la paroi arrière (13) de la partie boîte par une ligne charnière dirigée transversalement (26), ayant les caractéristiques suivantes :
a) des zones du flan pour la formation de la paroi avant (12), de la paroi de fond (16) et de la paroi arrière (13) de la partie boîte et de la paroi arrière (18), d'une paroi frontale (21) et de la paroi avant (17) du couvercle sont formées à la suite les unes des autres dans la direction longitudinale et délimitées les unes des autres par des lignes de pliage dirigées transversalement,
b) entre la paroi arrière (13) de la partie boîte et la paroi arrière (18) du couvercle est placée une bande de matière dirigée transversalement (39),
c) la bande de matière (39) est limitée, dans la zone de la paroi arrière (13) de la partie boîte, par une arête de pliage (30) et, dans la zone de la paroi arrière (18) du couvercle, par la ligne charnière (26),
d) la bande de matière (39) est séparée de zones du flan voisines par des découpages latéraux, à savoir des branches de séparation (37),
caractérisé par les caractéristiques suivantes :
e) la bande de matière (39) sert à la formation d'un pliage en Z (28) arrière sur la boîte à couvercle basculant lorsque le couvercle est fermé ou à un abaissement du couvercle (11) par rapport à la partie boîte (10) en position fermée,
f) des lignes de pliage (38) s'étendant dans la direction longitudinale du flan destinées à limiter la paroi arrière (13) et la paroi avant (12) de la partie boîte sont à une plus faible distance l'une de l'autre que des lignes de pliage (44, 45) et des lignes de découpage (46, 47) correspondantes situées dans la zone du couvercle (11), de façon telle qu'un couvercle (11) plié ait de plus grandes dimensions intérieures dans les deux directions transversales que la partie boîte (10).

6. Flan selon la revendication 5, caractérisé par le fait qu'il peut être détaché d'une bande continue de matière, des côtés latéraux (32) de la partie boîte et des côtés latéraux (34) du couvercle faisant un angle entre eux de façon telle que soit dégagée une pièce découpée (42).
